# EUROPÄISCHE PATENTANMELDUNG

(11) **EP 4 621 187 A1**
(43) Veröffentlichungstag der Anmeldung: **24.09.2025**
(21) Anmeldenummer: 24164591.0
(22) Anmeldetag: 19.03.2024
(51) Int. Cl.: E21B 10/36, B23B 51/00, B25D 17/02

(54) **MODULARES MEISSELNDES WERKZEUG**

(71) Anmelder: Hilti Aktiengesellschaft, 9494 Schaan (LI)
(72) Erfinder: Foser, Roland, 9491 Ruggell (LI)
(74) Vertreter: Hilti Aktiengesellschaft Corporate Intellectual Property

(57) **Zusammenfassung**

Die Erfindung betrifft ein **Werkzeug (10)** zum meißelnden Abbau von Gestein, insbesondere Hammerbohrer oder Meißel, umfassend wenigstens einen Schaft (12), an dem einenends ein Werkzeugkopf (14) gekoppelt und anderenends ein Einsteckende (16) ausgebildet ist, wobei der Werkzeugkopf (14) mit dem Schaft (12) gekoppelt ist und wobei der Werkzeugkopf (14) am Schaft (12) entlang einer Längsachse (L) des Schafts (12) verschiebbar gelagert ist. Ferner betrifft die Erfindung einen Werkzeugkopf (14) und einen Schaft (12). Das Werkzeug (10) kann trotz eines modularen Aufbaus eine lange Lebensdauer aufweisen.

## Beschreibung

Die Erfindung betrifft ein Werkzeug zum meißelnden Abbau von Gestein, umfassend einen Schaft, einen Werkzeugkopf und ein Einsteckende. Das Einsteckende dient zum Anschluss des Werkzeug an eine Werkzeugmaschine, beispielsweise eine mobile Werkzeugmaschine. Zum Abbau von Gestein meißelt das Werkzeug, d. h. es schlägt, insbesondere entlang seiner Längsachse, wiederholt auf das Gestein, um dieses zu zerkleinern.

Es ist ein langgehegter Wunsch, die Nutzungskosten für derartige Werkzeuge zu senken. Auch ist es wünschenswert, den Materialverbrauch durch Verschleiß bei der Ausführung von Arbeiten mit derartigen Werkzeugen zu senken.

Ein Ansatz, um diesen Wünschen nachzukommen, besteht darin, das Werkzeug modular auszubilden. Ist beispielsweise der Werkzeugkopf verschlissen, könnte dann nur dieser ersetzt werden. Die übrigen Bestandteile des Werkzeug könnten wieder oder weiter verwendet werden.

Für derartige modulare Werkzeuge sind Lösungsansätze auf Basis von Schraubverbindungen oder von Bajonettverschlüssen entwickelt worden.

Jedoch ergeben sich bei bisherigen Lösungen häufig Probleme. Durch Energieumwandlung der Schlagenergie im Grenzbereich zwischen Werkzeugkopf und Schaft aufgrund einer unzureichenden Übertragung von Schlagenergie vom Schaft auf den Werkzeugkopf kann sich dieser Grenzbereich erwärmen. Der Werkzeugkopf und der Schaft können miteinander verschweißen, wodurch das gesamte Werkzeug unter Umständen vorzeitig unbrauchbar wird. Allgemein ergeben sich bislang durch diese Übertragungsverluste geringe Abbauleistungen derartiger Werkzeuge.

Aufgabe der vorliegenden Erfindung ist es daher, ein modulares Werkzeug der eingangs genannten Art anzubieten, das eine lange Lebensdauer und eine hohe Abbauleistung aufweist.

Gelöst wird die Aufgabe durch ein Werkzeug zum meißelnden Abbau von Gestein mit wenigstens einem Schaft, an dem einenends ein Werkzeugkopf gekoppelt und anderenends ein Einsteckende ausgebildet ist, wobei der Werkzeugkopf mit dem Schaft gekoppelt ist, wobei der Werkzeugkopf am Schaft entlang einer Längsachse des Schafts verschiebbar gelagert ist.

Der Werkzeugkopf ist mit dem Schaft gekoppelt, somit kann er vom Schaft demontiert werden und beispielsweise ein neuer Werkzeugkopf kann mit dem Schaft gekoppelt werden.

Ein der Erfindung zugrunde liegender Gedanke ist dabei, den Werkzeugkopf mit einem gewissen Spiel entlang der Längsachse am Schaft anzuordnen. Setzt ein Benutzer ein solches Werkzeug an einem abzubauenden Gestein an, so muss er üblicherweise das Werkzeug mit einem gewissen Anpressdruck gegen das Gestein drücken. Dadurch werden der Werkzeugkopf und der Schaft aufeinander zu bewegt, bis sie beide mit jeweiligen Stirnseiten großflächig miteinander kontaktieren. Schlagenergie kann über von der einen Stirnseite zur anderen übertragen werden. Die Energieübertragung kann mit einer hohen Effizienz erfolgen. Der Grenzbereich erwärmt sich nicht oder allenfalls geringfügig. Ein Verschweißen des Werkzeugkopfs am Schaft kann vermieden oder zumindest erheblich reduziert werden. Somit kann das Werkzeug eine hohe Lebensdauer aufweisen. Aufgrund der lediglich geringen Energieverluste im Grenzbereich kann das Werkzeug eine hohe Abbauleistung aufweisen.

Mit einem Werkzeug mit einem Saugkanal kann bereits während der Arbeit mit dem Werkzeug entstehendes Gesteinsmehl abgesaugt werden. Darüber hinaus kann im Saugkanal fließende Luft den Grenzbereich zusätzlich kühlen. Somit lässt sich das Risiko des Verschweißens weiter senken.

Der Saugkanal kann mit Hilfe einer Nut des Schafts ausgebildet sein, um beispielsweise Kosten für das sehr aufwendige und langwierige Bohren einer Durchgangsöffnung oder eines Sackloches entlang der Längsachse des Schaftes zu vermeiden. Die Nut kann durch eine Abdeckung abgedeckt sein, um den Saugkanal zu bilden. Alternativ oder ergänzend kann in der Nut ein Schlauch oder Rohr angeordnet sein, der oder das den Saugkanal zumindest entlang eines Abschnitts des Werkzeugs bildet. Der Saugkanal kann im Schaft ausgebildet sein. Er kann auch im Werkzeugkopf ausgebildet sein, sodass aus einer unmittelbaren Umgebung des Abbauortes Gesteinsmehl abgesaugt werden kann.

Bohrwerkzeuge können während des meißelnden Abbaus um die Längsachse rotiert werden. Um hierfür Drehmoment vom Schaft zum Werkzeugkopf zu übertragen, ist es vorteilhaft, wenn der Schaft mit dem Werkzeugkopf und / oder mit dem Einsteckende drehfest verbunden, insbesondere gekoppelt, ist. Dazu kann der Schaft, zumindest im Grenzbereich zum Werkzeugkopf und / oder an einem entsprechenden Grenzbereich zum Einsteckende, falls das Einsteckende an den Schaft gekoppelt ist, einen polygonalen, insbesondere einen hexagonalen, Querschnitt aufweisen.

Zur Kopplung kann das Werkzeug wenigstens ein Rastelement, insbesondere eine Kugel oder einen Gleitstein umfassend, aufweisen, sodass die Kopplung durch Verrasten erfolgen kann.

Zur Kupplung kann wenigstens eine parallel zur Längsachse verlaufende Kopplungsnut am Werkzeugkopf und / oder am Schaft ausgebildet sein. Das Rastelement oder ein Teil dessen, beispielsweise der Gleitstein oder die Kugel, kann dann in der Kopplungsnut entlang der Längsachse verschiebbar angeordnet sein.

Die Kopplungsnut kann an wenigstens einer ihrer Stirnseiten eine Abschrägung aufweisen. Dann lässt sich beispielsweise der Werkzeugkopf oder das Einsteckende vom Schaft durch Verschieben aus einer Koppellage heraus entkoppeln. Insbesondere kann dann das Rastelement oder dessen Teil entlang der Abschrägung aus der Kopplungsnut, einen hinreichenden Krafteinsatz vorausgesetzt, herausgeschoben werden. Die Abschrägung kann somit eine Art Rampe für das Rastelement bilden.

Zur Kopplung kann das Werkzeug ferner wenigstens ein Federelement aufweisen. Das Federelement kann einen Federring umfassen. Auch denkbar ist, dass das Federelement eine Federspirale umfasst.

Auch kann der Schaft mit dem Einsteckende gekoppelt sein. Das Einsteckende kann somit ebenfalls vom Schaft lösbar sein. Die Kopplung kann auf die gleichen Arten erfolgen wie die Kopplung des Werkzeugkopfes an den Schaft.

In den Rahmen der Erfindung fällt des Weiteren ein **Werkzeugkopf** für das vorangehend beschriebene Werkzeug. Der Werkzeugkopf kann einen Kopf-Kopplungsabschnitt aufweisen.

Weiter kann der Werkzeugkopf einen Saugkanal aufweisen. Der Saugkanal kann eingerichtet sein, in einen Saugkanal eines Schafts eines Werkzeugs zu münden. Durch den Saugkanal des Werkzeugkopfs können Staub oder sonstige Partikel unmittelbar aus dem Bereich ihres Entstehens abgesaugt werden.

In den Rahmen der Erfindung fällt des Weiteren ein Schaft für ein Werkzeug der vorangehend beschriebenen Art. Der Schaft kann einen Schaft-Kopplungsabschnitt aufweisen. Der Schaft-Kopplungsabschnitt kann zur, insbesondere werkzeuglos, lösbaren Kopplung mit dem Kopf-Kopplungsabschnitt des Werkzeugkopfes eingerichtet sein.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

### Es zeigen:

- Figur 1: ein Werkzeug in einer Seitenansicht mit demontiertem Werkzeugkopf;
- Figur 2: das Werkzeug gemäß Figur 1 in einer Schnittansicht gemäß dem Schnitt II aus Figur1;
- Figur 3: das Werkzeug gemäß Figur 1 in einer Schnittansicht gemäß dem Schnitt III aus Figur 1;
- Figur 4: eine Detailansicht des Bereichs IV aus Figur 2;
- Figur 5: ein weiteres Werkzeug in einer Seitenansicht;
- Figur 6: das Werkzeug gemäß Figur 5 in einer Längsschnittansicht gemäß dem Schnitt VI aus Figur 5;
- Figur 7: ein weiteres Werkzeug in einer Seitenansicht;
- Figur 8: das Werkzeug gemäß Figur 7 in einer Längsschnittansicht gemäß dem Schnitt **VIII** aus Figur 7;
- Figur 9: eine Querschnittansicht des Werkzeugs gemäß Figur 7 gemäß dem Schnitt IX aus Figur 7;
- Figur 10: eine Querschnittansicht des Werkzeugs gemäß Figur 7 gemäß dem Schnitt X aus Figur 7;
- Figur 11: ein weiteres Werkzeug mitsamt einem Absaugstutzen in einer Seitenansicht;
- Figur 12: das Werkzeug gemäß Figur 11 in einer Ansicht von vorne;
- Figur 13: das Werkzeug gemäß Figur 11 in einer Längsschnittansicht gemäß dem Schnitt VII aus Figur 12;
- Figur 14: eine Detailansicht des Werkzeugs gemäß Figur 11 auf den Bereich XIV gemäß Figur 12 und
- Figur 15: eine Detailansicht des Werkzeugs gemäß Figur 11 auf den Bereich XV gemäß Figur 12.

In der nachfolgenden Beschreibung der Figuren werden zur Erleichterung des Verständnisses der Erfindung für gleiche oder sich funktional entsprechende Elemente jeweils die gleichen Bezugszeichen verwendet.

**Figuren 1, 2, 3 und 4** zeigen ein erstes Werkzeug **10** zum meißelnden Abbau von Gestein. Das Werkzeug 10 ist als Hammerbohrer ausgebildet. Es umfasst einen Schaft **12.** An den Schaft 12 ist einenends ein Werkzeugkopf **14** gekoppelt.

Anderenends des Schafts 12 ist ein Einsteckende **16** ausgebildet. Das Einsteckende 16 kann einem Standard entsprechend, wie er beispielsweise als "SDS plus", "SDS max" oder dergleichen bekannt ist. Mit dem Einsteckende 16 kann das Werkzeug 10 mit einer mobilen Werkzeugmaschine, beispielsweise mit einer elektropneumatischen Bohrhammermaschine verbunden werden.

Der Werkzeugkopf 14 ist mit dem Schaft 12 gekoppelt. Er kann vom Schaft 12 gelöst werden. Somit lässt sich der Werkzeugkopf 14, beispielsweise wenn er verschlissen ist, gegen einen anderen Werkzeugkopf 14 austauschen. Denkbar ist auch, dass der andere Werkzeugkopf 14 eine andere Gestaltung aufweist. So ist es auch denkbar, ein und denselben Schaft 12 zu verwenden, um beispielsweise ein Meißelwerkzeug als auch ein Hammerbohrwerkzeug ausbilden zu können.

Wie beispielsweise anhand von Figur 2 erkennbar ist, weist das Werkzeug 10 einen Saugkanal **18** auf. Bei diesem Ausführungsbeispiel verläuft der Saugkanal 18 zentral entlang einer Längsachse **L** des Schafts 12.

Anhand von **Figur 3** ist erkennbar, dass der Schaft 12 mit dem Werkzeugkopf 14 drehfest verbunden ist. Dazu weist der Schaft 12 einen hexagonalen Querschnitt auf. Der Werkzeugkopf 14 weist eine dazu komplementär ausgebildete Kopplungsbuchse **20** auf. Die Kopplungsbuchse 20 weist eine zentrale Öffnung **22** mit einem hexagonalen Querschnitt auf.

Zur Kopplung des Werkzeugkopfes 14 mit dem Schaft 12 weist das Werkzeug 10 im Bereich der Kopplungsbuchse 20 ein Rastelement **24** auf. In diesem Ausführungsbeispiel weist das Rastelement 24 mehrere, insbesondere sechs, radial um die Öffnung 22 umlaufend angeordnete Kugeln **26,** von denen zur Vereinfachung der Darstellung in Figur 3 lediglich eine Kugel mit einem Bezugszeichen versehen ist, sowie ein Federelement **28,** insbesondere einen Federring, auf.

Die Kugeln 26 sitzen in dem Federelement 28. Das Federelement 28 ist spreizbar.

In der Detailansicht gemäß **Figur 4** ist zu erkennen, dass am Schaft 12, insbesondere an seinem Kupplungsende **29,** an dem er mit dem Werkzeugkopf 14 koppelbar ist, eine Kopplungsnut **30** ausgebildet ist. Die Kopplungsnut 30 ist bei diesem Ausführungsbeispiel als radial umlaufende Engstelle am Schaft 12 ausgebildet. Sie ist entlang der Längsrichtung L länger als der Durchmesser der Kugeln 26. Insbesondere verläuft somit die Kopplungsnut 30 parallel zur Längsachse L.

Wird der Werkzeugkopf 14 auf den Schaft 12 aufgeschoben, so kann das Rastelement 24 an der Kopplungsnut 30 verrasten. Dabei lassen sich die Kugeln 26 innerhalb der Kopplungsnut 30 verschieben. Somit ist der Werkzeugkopf 14 mit dem Schaft 12 gekoppelt und dennoch entlang der Längsachse L des Schafts 12 verschiebbar am Schaft 12 gelagert.

Durch hinreichend kräftiges Ziehen des Werkzeugkopfes 14 vom Schaft 12 lässt sich der Werkzeugkopf 14 vom Schaft 12 entkoppeln und damit lösen.

Die weiteren Figuren zeigen weitere Ausführungsbeispiele von Werkzeugen 10. Soweit nicht anders angegeben können diese Werkzeuge 10 analog zum Werkzeug 10 gemäß der Figuren 1 bis 4 ausgebildet sein. Daher wird im Folgenden lediglich auf Besonderheiten der Ausführungsbeispiele näher eingegangen.

**Figuren 5 und 6** zeigen ein weiteres Werkzeug 10. Eine Besonderheit dieses Ausführungsbeispiel ist, dass das Werkzeug 10 ein oder mehrere, beispielsweise 2, 3, 4, 5 6, 7 oder 8, Saugkanäle 18 aufweist. Die Saugkanäle 18 sind als parallel zur Längsachse L verlaufende, durch in Nuten **32** verlaufende Kanäle **34** ausgebildet. Die Nuten 32 sind dazu an einer Außenseite des Schafts 12 ausgebildet. Auch hier sind zur Vereinfachung der Darstellung lediglich einer der Saugkanäle 18 sowie lediglich eine der Nuten 32 und der Kanäle 34 mit Bezugszeichen versehen.

**Figuren 7, 8, 9 und 10** zeigen ein weiteres Werkzeug 10 beziehungsweise Schnittansichten des Werkzeugs 10.

Wie insbesondere anhand der Figur 9 erkennbar ist, sind auch bei diesem Werkzeug 10 Saugkanäle 18 mit Hilfe von Nuten 32 des Schafts 12 ausgebildet. Die Kanäle 34 kleiden in diesem Ausführungsbeispiel die Nuten 32 aus. Sie bilden Röhren, durch die hindurch anfallende Partikel abgesaugt werden können.

Bei diesem Ausführungsbeispiel sind sowohl der Werkzeugkopf 14 als auch das Einsteckende 16 mit dem Schaft 12 gekoppelt. Die Kopplung des Einsteckendes 16 erfolgt dabei auf analoge Weise wie die Kopplung des Werkzeugkopfes 14 mit Hilfe eines Rastelements 24. Insbesondere erfolgt die Kopplung ebenfalls mit Hilfe eines Federelements 28, in das Kugeln 26 eingelassen sind. Wiederum sind zur Vereinfachung der Darstellungen in den Figuren 9 und 10 lediglich jeweils das Federelement 28 und eine der Kugeln 26 mit einem Bezugszeichen versehen.

Wie beispielsweise anhand von Figur 8 zu erkennen ist, weist der Werkzeugkopf 14 ebenfalls Saugkanäle 18 auf. Die Saugkanäle 18 sind mit denen des Schafts 12 verbunden, sodass an der Spitze des Werkzeugkopfs 14 eintretende Partikel durch diesen hindurchgeleitet und in die Saugkanäle des Schafts 12 gelangen können.

Der Werkzeugkopf 14 umfasst ein Hartmetall, beispielsweise Wolframkarbid. Die Saugkanäle 18 des Werkzeugkopfs 14 können beispielsweise in diesen gebohrt sein. Denkbar ist auch, dass der Werkzeugkopf 14 durch Sintern hergestellt ist. Dann können seine Saugkanäle 18 schon in einen Grünkörper des Werkzeugkopfs 14 eingeprägt sein. Dazu kann der Grünkörper beispielsweise durch ein geeignetes 3D-Druckverfahren geformt sein.

**Figuren 11, 12, 13****,** **14 und 15** zeigen ein weiteres Werkzeug 10 beziehungsweise Schnittansichten des Werkzeugs 10.

Das Werkzeug 10 ist an einen Absaugstutzen **36** angeschlossen. Der Absaugstutzen 36 ist an einem Ende der Saugkanäle 18 des Schafts 12 angeordnet. Der Absaugstutzen 36 kann beispielsweise an ein - in den Figuren 11 bis 15 nicht abgebildetes - Sauggerät angeschlossen werden. Das Sauggerät kann durch die Saugkanäle 18 gelangende Partikel absaugen und sammeln und / oder beseitigen.

Anhand der Figuren 13, 14 und 15 ist zu erkennen, dass auch bei diesem Ausführungsbeispiel sowohl der Werkzeugkopf 14 als auch das Einsteckende 16 an den Schaft 12 gekoppelt sein können.

Dieses Ausführungsbeispiel weist einen in den Figuren 14 beziehungsweise 15 dargestellten, alternativen Kopplungsmechanismus **38** auf.

Bei diesem Ausführungsbeispiel sitzt ein Rastelement 24 im Schaft 12 und greift in eine Kopplungsnut 30 des Werkzeugkopfs 14 bzw. des Einsteckendes 16 ein.

Das Rastelement 24 weist wiederum ein Federelement 28 auf, durch das zwei Gleitsteine **40** radial nach außen und damit, wenn der Schaft 12 mit dem Werkzeugkopf 14 bzw. mit dem Einsteckende 16 gekoppelt ist, in die jeweilige Kopplungsnut 30 ein. Im Federelement können wiederum ein oder mehrere Kugeln 26, insbesondere zur Verbesserung der Lagerung im Schaft 12, aufgenommen sein.

Die Kopplungsnut 30 weist an wenigstens einer ihrer Stirnseiten eine Abschrägung **42** auf. Die Abschrägung kann eine Rampe bilden, sodass sich das Rastelement 24 und damit Werkzeugkopf 14 bzw. das Einsteckende 16 mit geringem Kraftaufwand vom Schaft 12 abziehen lassen.

### Bezugszeichenliste

- 10: Werkzeug
- 12: Schaft
- 14: Werkzeugkopf
- 16: Einsteckende
- 18: Saugkanal
- 20: Kopplungsbuchse
- 22: Öffnung
- 24: Rastelement
- 26: Kugeln
- 28: Federelement
- 29: Kupplungsende
- 30: Kopplungsnut
- 32: Nuten
- 34: Kanal
- 36: Absaugstutzen
- 38: Kopplungsmechanismus
- 40: Gleitstein
- 42: Abschrägung
- L: Längsachse
- II: Schnitt
- III: Schnitt
- IV: Bereich
- IX: Schnitt
- VI: Schnitt
- VII: Schnitt
- VIII: Schnitt
- X: Schnitt
- XIV: Bereich
- XV: Bereich

## Patentansprüche

1. **Werkzeug (10)** zum meißelnden Abbau von Gestein, insbesondere Hammerbohrer oder Meißel, umfassend wenigstens einen Schaft (12), an dem einenends ein Werkzeugkopf (14) gekoppelt und anderenends ein Einsteckende (16) ausgebildet ist, wobei der Werkzeugkopf (14) mit dem Schaft (12) gekoppelt ist und wobei der Werkzeugkopf (14) am Schaft (12) entlang einer Längsachse (L) des Schafts (12) verschiebbar gelagert ist.

2. Werkzeug (10) nach dem vorhergehenden Anspruch, **dadurch gekennzeichnet, dass** das Werkzeug (10) einen Saugkanal (18) aufweist.

3. Werkzeug (10) nach einem der vorhergehenden Ansprüche, **dadurch gekennzeichnet, dass** der Saugkanal (18) mit Hilfe einer Nut (32) des Schafts (12) ausgebildet ist.

4. Werkzeug (10) nach einem der vorhergehenden Ansprüche, **dadurch gekennzeichnet, dass** der Schaft (12) mit dem Werkzeugkopf (14) und / oder mit dem Einsteckende (16) drehfest verbunden ist.

5. Werkzeug (10) nach einem der vorhergehenden Ansprüche, **dadurch gekennzeichnet, dass** zur Kopplung das Werkzeug (10) wenigstens ein Rastelement (24), insbesondere eine Kugel (26) oder einen Gleitstein (40) umfassend, aufweist.

6. Werkzeug (10) nach einem der vorhergehenden Ansprüche, **dadurch gekennzeichnet, dass** zur Kupplung wenigstens eine parallel zur Längsachse (L) verlaufende Kopplungsnut (30) am Werkzeugkopf (14) und / oder am Schaft (12) ausgebildet ist.

7. Werkzeug (10) nach einem der vorhergehenden Ansprüche, **dadurch gekennzeichnet, dass** die Kopplungsnut (30) an wenigstens einer ihrer Stirnseiten eine Abschrägung (42) aufweist.

8. Werkzeug (10) nach einem der vorhergehenden Ansprüche, **dadurch gekennzeichnet, dass** das Werkzeug (10), insbesondere zur Kopplung, wenigstens ein Federelement (28) aufweist.

9. Werkzeug (10) nach einem der vorhergehenden Ansprüche, **dadurch gekennzeichnet, dass** der Schaft (12) mit dem Einsteckende (16) gekoppelt ist.

10. **Werkzeugkopf (14)** für ein Werkzeug (10) nach einem der vorhergehenden Ansprüche.

11. Werkzeugkopf (14) nach dem vorhergehenden Anspruch, **dadurch gekennzeichnet, dass** der Werkzeugkopf (14) einen Saugkanal (18) aufweist.

12. **Schaft (12)** für ein Werkzeug (10) nach einem der Ansprüche 1 bis 8.
